# EUROPÄISCHE PATENTANMELDUNG

(11) **EP 3 369 885 A1**
(43) Veröffentlichungstag der Anmeldung: **05.09.2018**
(21) Anmeldenummer: 18000035.8
(22) Anmeldetag: 17.01.2018
(51) Int. Cl.: E06B 9/17

(54) **HERSTELLEN VON ROLLLADENKÄSTEN**

(30) Priorität: 01.03.2017 DE 102017001917
(71) Anmelder: B. Growe GmbH, 16909 Wittstock (DE)
(72) Erfinder: Meyer, Heinrich, 26897 Esterwegen (DE); Meyer, Marvin, 26676 Barßel (DE)
(74) Vertreter: Cohausz Hannig Borkowski Wißgott

(57) **Zusammenfassung**

Die Erfindung betrifft ein Verfahren zum Herstellen von Rolladenkästen mit einem Grundkörper in Profilform aus stabilem Kunststoffschaum mit U-förmigem oder L-förmigem, nach unten offenem Querschnitt, wobei zuerst einzelne kurze Profilabschnitte insbesondere gleicher Länge hergestellt werden, wobei danach die einzelnen kurzen Profilabschnitte aneinander unlösbar befestigt werden zu einem langen Grundkörperprofil, dessen Länge unabhängig ist von den später benötigten Rollladenkastenlängen, und wobei danach das lange zusammengesetzte Grundkörperprofil in die Längen geschnitten wird, die den Längen der benötigten Rolladenkästen entsprechen.

## Beschreibung

Die Erfindung betrifft ein Verfahren zum Herstellen von Rolladenkästen mit einem Grundkörper in Profilform aus stabilem Kunststoffschaum mit U-förmigem oder L-förmigem, nach unten offenem Querschnitt.

Es ist bekannt, Rolladenkästen aus geschäumtem Polystyrol herzustellen. So ist es aus dem deutschen Gebrauchsmuster DE 20 2007 002 372 U1 bekannt, einen Rollladenkasten aus einzelnen kurzen Profilabschnitten (Segmenten) herzustellen, die aneinander befestigt werden. Hierbei werden so viele Segmente aneinandergesetzt, dass die gewünschte Rollladenkastenlänge überschritten ist. Danach wird das ein Ende bildende Segment gekürzt, so dass alle Segmente zusammen die gewünschte Länge bilden. Ein solches Herstellungsverfahren erfordert fast immer ein Kürzen eines der Segmente und führt somit zu unerwünschtem Verschnitt bzw. Abfall.

Aufgabe der Erfindung ist es, ein Verfahren der eingangs genannten Art so zu verbessern, dass Rolladenkästen unterschiedlichster Länge herstellbar sind, ohne einen Anfall von Kunststoffabfall.

Diese Aufgabe wird erfindungsgemäß dadurch gelöst,
- dass zuerst einzelne kurze Profilabschnitte insbesondere gleicher Länge hergestellt werden,
- dass danach die einzelnen kurzen Profilabschnitte aneinander unlösbar befestigt werden zu einem langen Grundkörperprofil, dessen Länge unabhängig ist von den später benötigten Rollladenkastenlängen, und
- dass danach das lange zusammengesetzte Grundkörperprofil in die Längen geschnitten wird, die den Längen der benötigten Rolladenkästen entsprechen.

Durch ein solches Verfahren ist sichergestellt, dass bei der Herstellung von Rolladenkästen niemals Kunststoffabfall entsteht, unabhängig welche Längen auch immer gewählt werden. Hierbei entsteht kein größerer Arbeitsaufwand.

Ein besonders sicherer Halt der Profilabschnitte aneinander wird dadurch erreicht, dass die einzelnen kurzen Profilabschnitte miteinander formschlüssig verbunden werden. Hierbei kann die formschlüssige Verbindung schwalbenschwanzförmig sein. Auch wird hierzu vorgeschlagen, dass für die Verbindungen zwischen den einzelnen kurzen Profilabschnitten ein Klebstoff verwendet wird.

Vorzugsweise wird vorgeschlagen, dass die einzelnen kurzen Profilabschnitte aus geschäumtem Polystyrol bestehen. Die Vorteile des erfindungsgemäßen Verfahrens werden auch dadurch erreicht, dass ein nach dem Ablängen verbliebener Profilabschnittrest, dessen Länge für einen Rollladenkasten nicht ausreicht, stets durch Anfügen einzelner kurzer Profilabschnitte wieder verlängert wird.

Zwei Ausführungsbeispiele der erfindungsgemäßen Profilabschnitte sind in den Zeichnungen perspektivisch dargestellt und werden im Folgenden näher beschrieben. Es zeigen
- Fig. 1: einen Profilabschnitt mit U-förmigem Querschnitt,
- Fig. 2: einen Profilabschnitt mit L-förmigem Querschnitt.

Um Rolladenkästen verschiedener Längen herzustellen, werden mehrere kurze Profilabschnitte 1 gleicher Länge aus geschäumtem Polystyrol hergestellt, die einen U-förmigen oder L-förmigem, nach unten offenen Querschnitt aufweisen.

Hierbei besitzen die Profilabschnitte eine größere Länge L als Höhe H oder Breite B.

Es werden dann zwei oder mehr solcher gleicher Profilabschnitte 1 stirnseitig aneinander unlösbar befestigt zu einem langen zusammengesetzten Grundkörperprofil. Aus diesem langen Grundkörperprofil werden dann die Rolladenkästen gewünschter Länge geschnitten, in dem gewünschte Längen abgelängt werden. Ein nach dem Ablängen verbliebener Profilabschnittrest, dessen Länge für einen Rollladenkasten nicht ausreicht, wird stets durch Anfügen einzelner kurzer Profilabschnitte wieder verlängert.

Eine sichere Befestigung der Stirnseiten der kurzen Profilabschnitte aneinander zum Bilden des langen Vorab-Grundkörperprofils wird dadurch erreicht, dass die Stirnseiten 2 schwalbenschwanzförmige Vorsprünge 3 und entsprechend geformte schwalbenschwanzförmige Ausnehmungen 4 aufweisen. Alternativ oder zusätzlich sind die Stirnseiten 2 durch einen Klebstoff und oder einer formschlüssigen Verbindung in Form einer Nut-Feder zusätzlich stabilisiert und miteinander verbunden.

## Patentansprüche

1. Verfahren zum Herstellen von Rolladenkästen mit einem Grundkörper in Profilform aus stabilem Kunststoffschaum mit U-förmigem oder L-förmigem, nach unten offenem Querschnitt, **dadurch gekennzeichnet,**
- **dass** zuerst einzelne kurze Profilabschnitte (1) insbesondere gleicher Länge hergestellt werden,
- **dass** danach die einzelnen kurzen Profilabschnitte aneinander unlösbar befestigt werden zu einem langen Grundkörperprofil, dessen Länge unabhängig ist von den später benötigten Rollladenkastenlängen, und
- **dass** danach das lange zusammengesetzte Grundkörperprofil in die Längen geschnitten wird, die den Längen der benötigten Rolladenkästen entsprechen.

2. Verfahren nach Anspruch 1, **dadurch gekennzeichnet, dass** die einzelnen kurzen Profilabschnitte (1) miteinander formschlüssig verbunden werden.

3. Verfahren nach Anspruch 2, **dadurch gekennzeichnet, dass** die formschlüssige Verbindung schwalbenschwanzförmig ist.

4. Verfahren nach einem der vorherigen Ansprüche, **dadurch gekennzeichnet, dass** für die Verbindungen zwischen den einzelnen kurzen Profilabschnitten ein Klebstoff verwendet wird.

5. Verfahren nach einem der vorherigen Ansprüche, **dadurch gekennzeichnet, dass** die einzelnen kurzen Profilabschnitte (1) aus geschäumtem Polystyrol bestehen.

6. Verfahren nach einem der vorherigen Ansprüche, **dadurch gekennzeichnet, dass** ein nach dem Ablängen verbliebener Profilabschnittrest, dessen Länge für einen Rolladenkasten nicht ausreicht, stets durch Anfügen einzelner kurzer Profilabschnitte (1) wieder verlängert wird.

7. Verfahren nach einem der vorherigen Ansprüche, **dadurch gekennzeichnet, dass** für die Verbindungen zwischen den einzelnen kurzen Profilabschnitten der Stirnseiten (2) Klebstoff und oder eine formschlüssige Verbindung in Form einer Nut-Feder verwendet wird.
